# EUROPÄISCHE PATENTSCHRIFT

(11) **EP 0 487 916 B1**
(45) Veröffentlichungstag und Bekanntmachung des Hinweises auf die Patenterteilung: **04.01.1995**
(21) Anmeldenummer: 91118482.8
(22) Anmeldetag: 30.10.1991
(51) Int. Cl.: F02M 61/16, F02M 51/08

(54) **Verfahren zur Montage eines Filters an einem Ventil**
Method for mounting a filter on a valve
Procédé de montage d'un filtre sur une soupape

(30) Priorität: 29.11.1990 DE 4037952
(43) Veröffentlichungstag der Anmeldung: 03.06.1992
(73) Patentinhaber: ROBERT BOSCH GMBH, 70442 Stuttgart (DE)
(72) Erfinder: Hafner, Udo, Dipl.-Ing. (FH), W-7140 Ludwigsburg (DE)

(56) Entgegenhaltungen:
- DE-A- 3 811 002
- DE-A- 3 841 010
- FR-A- 2 653 521
- GB-A- 1 328 519
- GB-A- 2 157 761

## Beschreibung

### Stand der Technik

Die Erfindung geht aus von einem Verfahren zur Montage eines Filters an den Umfang eines ein Ventil in radialer Richtung nach außen begrenzenden Ventilkörpers nach dem Oberbegriff des Patentanspruches 1. Bei einem z.B. aus der GB-A 2 157 761 bzw. der DE-A-38 41 010, die als nächstkommender Stand der Technik angesehen wird, bekannten Ventil wird ein Filterelement auf das Ventilgehäuse aufgeschoben, so daß die wenigstens eine am Umfang des Ventilgehäuses ausgebildete durchgehende Öffnung durch das Filtergewebe im Bereich der Durchströmöffnungen des Filterelementes überdeckt ist. Das Filterelement wird hergestellt, indem ein Filtergewebe in einem Spritzwerkzeug mit Kunststoff umspritzt wird. Bei der Montage des Filterelementes auf den Ventilkörper besteht die Gefahr, daß sich an dem Filterelement Grate, die beim Entformen des Spritzwerkzeuges entstehen, lösen und das Ventil im Innern verschmutzen können. Zudem besteht allein durch den Fügevorgang die Möglichkeit des Materialabtrags auf der Innenseite des Filterelementes, da zur Fixierung der Lage eine Verpressung des Filters auf dem Ventilgehäuse erforderlich ist.

Außerdem sind an dem Ventilkörper Durchmesserabstufungen mit gerundeten Kanten erforderlich, um ein Aufschieben des Filterelementes auf den Ventilkörper, beispielsweise auf das Ventilgehäuse des Ventils, zu ermöglichen. Die Ausbildung dieser Durchmesserabstufungen erhöht die Herstellkosten eines derart hergestellten Ventils.

### Vorteile der Erfindung

Das erfindungsgemäße Verfahren zur Montage eines Filters an den Umfang eines ein Ventil in radialer Richtung nach außen begrenzenden Ventilkörpers mit den Merkmalen des Patentanspruches 1 hat demgegenüber den Vorteil, daß die Verschmutzung des Ventilinneren vermieden wird, da kein Aufschieben des Filters auf den Ventilkörper erfolgt, so daß sich auch keine Materialteilchen abschaben können. Die Dichtheit zwischen der als Gewebehalterung dienenden Kunststoffumspritzung und dem Ventilkörper wird durch das Aufschrumpfen der Kunststoffumspritzung auf den Ventilkörper unmittelbar nach dem Spritzvorgang aufgrund der Abkühlung des Kunststoffmaterials erzielt. Als weiterer Vorteil ergibt sich eine einfachere und kostengünstigere Herstellung des Ventils, da zu der Montage des Filters keine Durchmesserabstufungen mit abgerundeten Kanten an dem Umfang des Ventilkörpers erforderlich sind.

Durch die in den Unteransprüchen aufgeführten Maßnahmen sind vorteilhafte Weiterbildungen und Verbesserungen des Verfahrens nach Patentanspruch 1 möglich.

Besonders vorteilhaft ist es, wenn der Ventilkörper an seinen Umfang zumindest eine Ausnehmung aufweist, die durch die Kunststoffumspritzung ausgefüllt wird. Hierdurch wird ein sicherer und zuverlässiger Halt des Filters an dem Umfang des Ventilkörpers gewährleistet.

Vorteilhaft ist es ebenfalls, wenn der Ventilkörper an seinem Umfang zumindest eine Abflachung aufweist, die durch die Kunststoffumspritzung des Filters eng umgeben ist. Ein Verdrehen des Filters am Umfang des Ventilkörpers wird so wirkungsvoll verhindert.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines Ventils mit einem erfindungsgemäß montierten Filter, Figur 2 einen Teilschnitt des in Figur 1 dargestellten ersten Ausführungsbeispiels und Figur 3 ein zweites sowie Figur 4 ein drittes Ausführungsbeispiel eines Ventils mit einem erfindungsgemäß montierten Filter.

### Beschreibung der Ausführungsbeispiele

Die in den Figuren 1 bis 4 dargestellten Ventile in Form von elektromagnetisch betätigbaren Brennstoffeinspritzventilen für Brennstoffeinspritzanlagen von beispielsweise gemischverdichtenden fremdgezündeten Brennkraftmaschinen weisen einen erfindungsgemäß montierten Filter 1 auf, der zur Filterung eines dem Ventil zugeführten Fluids dient. Gleiche und gleichwirkende Teile sind in den vier Figuren durch die gleichen Bezugszeichen gekennzeichnet.

Bei dem in den Figuren 1 und 2 dargestellten ersten Ausführungsbeispiel ist der Filter 1 an dem Umfang eines das Ventil in radialer Richtung nach außen hin begrenzenden rohrförmigen Düsenkörpers 5 angeordnet. Der Düsenkörper 5 weist an seinem Umfang wenigstens eine, beispielsweise zwei Durchgangsöffnungen 7 in Form von teilweise umlaufenden Schlitzen auf, die sich alle zumindest in etwa auf der gleichen axialen Höhe des Düsenkörpers 5 befinden.

Diese Durchgangsöffnungen 7 dienen zur Zufuhr z.B. eines Brennstoffs in das Innere des rohrförmigen Düsenkörpers 5. Zur Betätigung des Ventils weist dieses an seinem einen Ende einen elektrischen Anschlußstecker 11 auf, der zur Kontaktierung einer nicht dargestellten Magnetspule dient. An seinem dem Anschlußstecker 11 abgewandten Ende ist in eine konzentrisch zu einer Ventillängsachse 9 verlaufende Längsöffnung 14 des Düsenkörpers 5 ein Sitzkörper 13 eingeschoben. Der Sitzkörper 13 ist an seinem Umfang mit der Wandung der Längsöffnung 14 an deren dem elektrischen Anschlußstecker 11 abgewandten Ende beispielsweise durch eine Laserschweißnaht 16 verbunden.

Der Sitzkörper 13 weist in stromaufwärtiger Richtung den Durchgangsöffnungen 7 des Düsenkörpers 5 zugewandt eine konzentrisch zu der Ventillängsachse 9 verlaufende Führungsbohrung 15 auf, in der eine als Ventilschließkörper dienende Kugel 17 gleitbar gelagert ist. Stromabwärts der Führungsbohrung 15 ist im Sitzkörper 13 ein fester Ventilsitz 19 ausgebildet der mit der Kugel 17 zusammenwirkt. Die Wandung der Führungsbohrung 15 ist durch in axialer Richtung verlaufende Brennstoffkanäle 21 unterbrochen, die eine Brennstoffströmung zu dem Ventilsitz 19 ermöglichen. Stromabwärts des Ventilsitzes 19 sind in dem Sitzkörper 13 beispielsweise zwei Abspritzöffnungen 23 ausgebildet, die den Brennstoff in eine konzentrisch zu der Ventillängsachse 9 verlaufende, sich in stromabwärtiger Richtung erweiternde Aufbereitungsbohrung 25 des Sitzkörpers 13 abspritzen.

Die als Ventilschließkörper dienende Kugel 17 ist dem Ventilsitz 19 abgewandt unmittelbar mit einem rohrförmigen Anker 27 beispielsweise durch Laserschweißen verbunden. Der Anker 27 wirkt mit der Magnetspule und einem nicht dargestellten Kern des Ventils zusammen und dient zur Betätigung des Ventils. In einer Durchgangsbohrung 29 des Ankers 27 ist ein Halteabsatz 31 ausgebildet, an dem sich dem Ventilsitz 19 des Sitzkörpers 13 zugewandt eine Rückstellfeder 33 abstützt. Die Rückstellfeder 33 ist bestrebt, die als Ventilschließkörper dienende Kugel 17 in Richtung ihres Ventilsitzes 19 zu bewegen und so das Ventil zu schließen.

Zur Montage des Filters 1 an den Umfang des Düsenkörpers 5 wird in einem ersten erfindungsgemäßen Verfahrensschritt ein Filtergewebe 35 so an dem Umfang des Düsenkörpers 5 angeordnet, daß die beispielsweise zwei Durchgangsöffnungen 7 des Düsenkörpers 5 durch das Filtergewebe 35 überdeckt sind. Um eine einfache Montage des Filtergewebes 35 auf den Umfang des Düsenkörpers 5 zu ermöglichen und einen Halt des Filtergewebes 35 an dem Düsenkörper 5 bis zur Fertigstellung des Filters 1 zu gewährleisten, ist es zweckmäßig, ein ringförmiges Filtergewebe 35 zu verwenden. Solch ein Filtergewebe 35 läßt sich in bekannter Weise z.B. durch das Verschweißen der beiden Enden eines bandförmigen Filtergewebes herstellen.

Es ist auch möglich wie in der Figur 3 die ein zweites Ausführungsbeispiel eines Ventils mit einem erfindungsgemäß montierten Filter zeigt, dargestellt die Durchgangsöffnungen 7 des Düsenkörpers 5 durch einzelne Filtergewebestücke zu überdecken, die etwas größer als der Querschnitt der jeweiligen Durchgangsöffnung 7 sind und eine runde, rechteckige, ovale oder andere Form haben können. Die Filtergewebestücke erstrecken sich also nur teilweise über den Umfang des Düsenkörpers 5.

An dem Umfang des Düsenkörpers 5 ist beispielsweise in dem von dem Filtergewebe 35 überdeckten Bereich zumindest eine Ausnehmung 37 ausgebildet, die in dem dargestellten ersten Ausführungsbeispiel die Form einer umlaufenden Nut hat. In einem zweiten Verfahrensschritt wird der Düsenkörper 5 im Bereich des Filtergewebes 35 mit einer das Filtergewebe 35 teilweise überdeckenden Kunststoffumspritzung 39 versehen, die sich nach dem Abspritzvorgang abkühlt und zusammenschrumpft, so daß das Filtergewebe 35 in seiner Lage gegenüber den Durchgangsöffnungen 7 des Düsenkörpers 5 fixiert ist und die Kunststoffumspritzung 39 den Düsenkörper 5 dichtend umschließt. Die am Umfang des Düsenkörpers 5 ausgebildete Ausnehmung 37 wird durch die Kunststoffumspritzung 39 ausgefüllt und so ein besonders fester und sicherer Halt des aus Filtergewebe 35 und Kunststoffumspritzung 39 bestehenden Filters 1 in axialer Richtung an dem Umfang des Düsenkörpers 5 erzielt. Um ein Verdrehen des Filters 1 an dem Umfang des Düsenkörpers 5 zu verhindern, ist es auch möglich, wie in Figur 3 dargestellt, daß an dem Umfang des Düsenkörpers 5 im Bereich der Kunststoffumspritzung 39 zumindest eine Abflachung 38 ausgebildet ist, die durch die Kunststoffumspritzung 39 eng umgeben ist.

Die Kunststoffumspritzung 39 des Filters 1 weist an ihrem dem Ventilsitz 19 abgewandten Ende einen oberen Bund 40 und an ihrem dem Ventilsitz 19 zugewandten Ende einen unteren Bund 42 auf. Der Filter 1 liegt mit seiner einen, durch den oberen Bund 40 der Kunststoffumspritzung 39 gebildeten oberen Stirnseite 44 an einer den Filter 1 zugewandten, radial nach außen weisenden Haltefläche 46 des Düsenkörpers 5 an.

Zwischen dem oberen Bund 40 und dem unteren Bund 42 der Kunststoffumspritzung 39 sind in der Kunststoffumspritzung 39 Durchströmöffnungen 48 ausgebildet, die das Filtergewebe 35 im Bereich der Durchgangsöffnungen 7 des Düsenkörpers 5 überdecken und so der Brennstoffversorgung des Ventils dienen. Die Durchströmöffnungen 48 sind durch axial verlaufende Stege 50 begrenzt, die den oberen Bund 40 und den unteren Bund 42 der Kunststoffumspritzung 39 des Filters 1 miteinander verbinden, das Filtergewebe 35 des Filters 1 stützen und es im Bereich der Durchströmöffnungen 48 sicher und zuverlässig an dem Umfang des Düsenkörpers 5 halten.

In dem Bereich der in einer umlaufenden Querschnittsverringerung 52 des Düsenkörpers 5 verlaufenden Laserschweißnaht 16 ist der Düsenkörper 5 von einem Haltebund 54 umgeben. Der umlaufende Haltebund 54 wird bei der Ausbildung einer das Ventil in axialer Richtung teilweise umgebenden Kunststoffummantelung 56 mitaufgebracht. Das Kunststoffmaterial des Haltebundes 54 füllt die umlaufende Querschnittsverringerung 52 des Düsenkörpers 5 aus und schützt so die Laserschweißnaht 16 auf einfache Art und Weise vor äußeren Beschädigungen.

An dem Umfang des Düsenkörpers 5 ist in axialer Richtung zwischen dem unteren Bund 42 des Filters 1 und dem Haltebund 54 ein Dichtring 58 angeordnet. Der Dichtring 58 dient zur Abdichtung zwischen dem Umfang des Ventils und einer nicht dargestellten Ventilaufnahme beispielsweise einer Ansaugleitung der Brennkraftmaschine.

Die Figur 4 zeigt ein drittes Ausführungsbeispiel eines beispielsweise als Brennstoffeinspritzventil ausgestalteten Ventils mit einem erfindungsgemäß montierten Filter 1. Bei diesem Ausführungsbeispiel ist der Filter 1 an dem Umfang eines das Ventil in radialer Richtung nach außen hin begrenzenden Ventilgehäuses 61 angeordnet. Das Ventilgehäuse 61 weist an seinem Umfang beispielsweise sechs Durchgangsöffnungen 7 in Form von Bohrungen auf, die sich alle zumindest in etwa auf der gleichen axialen Höhe befinden und die der Zufuhr z.B. eines Brennstoffes durch die Wand des Ventilgehäuses 61 hindurch in das Innere des Ventils oder dem Abströmen von überschüssigem Brennstoff aus dem Ventil dienen.

Zur Montage des Filters 1 an den Umfang des Ventilgehäuses 61 wird in einem ersten erfindungsgemäßen Verfahrensschritt das beispielsweise in Form eines Ringes vorliegende Filtergewebe 35 so an den Umfang des Ventilgehäuses 61 angeordnet daß die sechs Durchgangsöffnungen 7 durch das Filtergewebe 35 überdeckt sind. In einem zweiten Verfahrensschritt wird das Ventilgehäuse 61 im Bereich des Filtergewebes 35 mit einer das Filtergewebe 35 teilweise überdeckenden Kunststoffumspritzung 39 versehen, die sich nach dem Spritzvorgang abkühlt und zusammenschrumpft, so daß das Filtergewebe 35 in seiner Lage gegenüber den Durchgangsöffnungen 7 des Ventilgehäuses 61 gehalten ist und die Kunststoffumspritzung 39 das Ventilgehäuse 61 dichtend umschließt.

Der obere Bund 40 und der untere Bund 42 der Kunststoffumspritzung 39 des Filters 1 dienen dabei im wesentlichen zum Halten des Filters 1 an dem Umfang des Ventilgehäuses 61. Zur Brennstoffversorgung des Ventils sind zwischen dem oberen Bund 40 und dem unteren Bund 42 in der Kunststoffumspritzung 39 Durchströmöffnungen 48 ausgebildet, die das Filtergewebe 35 im Bereich der Durchgangsöffnungen 7 des Ventilkörpers 5 überdecken. Die in axialer Richtung zwischen dem oberen Bund 40 und dem unteren Bund 42 ausgebildeten Stege 50 begrenzen die Durchströmöffnungen 48 in Umfangsrichtung des Filters 1, stützen das Filtergewebe 35 des Filters 1 ab und halten es am Umfang des Ventilgehäuses 61.

An dem Umfang des Ventilgehäuses 61 ist ein Dichtring 63 angeordnet. Die axiale Bewegbarkeit des Dichtringes 63 wird durch die obere Stirnseite 44 des oberen Bundes 40 des Filters 1 und einen Halteflansch 65 der Kunststoffummantelung 56 des Ventils begrenzt, der dem elektrischen Anschlußstecker 11 des Ventils zugewandt ist.

Das erfindungsgemäße Verfahren bietet den Vorteil, daß durch das direkte Aufbringen der Kunststoffumspritzung 39 auf den Umfang des Ventilkörpers 5, 61 im Bereich des Filtergewebes 35 auf einfache Art und Weise ein Filter 1 gebildet wird, wobei ein Verschmutzen des Ventilinnern vermieden wird.

## Patentansprüche

1. Verfahren zur Montage eines Filters (1) an den Umfang eines ein Ventil, insbesondere ein Brennstoffeinspritzventil in radialer Richtung nach außen hin begrenzenden Ventilkörpers (5, 61), der an seinem Umfang wenigstens eine Durchgangsöffnung (7) aufweist, dadurch gekennzeichnet, daß in einem ersten Verfahrensschritt ein Filtergewebe (35) so an dem Umfang des Ventilkörpers (5, 61) angeordnet wird, daß die wenigstens eine Durchgangsöffnung (7) durch das Filtergewebe (35) überdeckt ist und in einem zweiten Verfahrensschritt der Ventilkörper (5, 61) zumindest im Bereich des Filtergewebes (35) mit einer teilweisen Kunststoffumspritzung versehen wird, um so das Filtergewebe (35) in seiner Lage gegenüber dem Ventilkörper (5, 61) zu fixieren.

2. Verfahren nach Anspruch 1, wobei der Ventilkörper an seinem Umfang zumindest eine Ausnehmung aufweist, dadurch gekennzeichnet, daß die Ausnehmung (37) durch die Kunststoffumspritzung (39) ausgefüllt wird.

3. Verfahren nach Anspruch 1 oder 2, dadurch gekennzeichnet, daß der Ventilkörper an seinem Umfang zumindest eine Abflachung (38) aufweist, die durch die Kunststoffumspritzung (39) des Filters (1) eng umgeben wird.

4. Verfahren nach einem der Ansprüchen 1 bis 3, dadurch gekennzeichnet, daß es sich bei dem Ventilkörper (5, 61) um einen Düsenkörper (5) des Ventils handelt.

5. Verfahren nach einem der Ansprüche 1 bis 3, dadurch gekennzeichnet, daß es sich bei dem Ventilkörper (5, 61) um ein Ventilgehäuse (61) des Ventils handelt.

## Claims

1. Method of mounting a filter (1) on the periphery of a valve body (5, 61) bounding a valve, in particular a fuel injection valve, towards the outside in the radial direction, which valve body has at least one passage opening (7) on its periphery, characterized in that, in a first step of the method, a woven filter (35) is arranged on the periphery of the valve body (5, 61) in such a way that the at least one passage opening (7) is covered by the woven filter (35) and, in a second step of the method, the valve body (5, 61) is provided with a partial plastic coating at least in the region of the woven filter (35) so as to fix the woven filter (35) in its position relative to the valve body (5, 61).

2. Method according to Claim 1, in which the valve body has at least one recess on its periphery, characterized in that the recess (37) is filled by the plastic coating (39).

3. Method according to Claim 1 or 2, characterized in that the valve body has, on its periphery, at least one flat (38) which is closely surrounded by the plastic coating (39) of the filter (1).

4. Method according to one of Claims 1 to 3, characterized in that the valve body (5, 61) is a nozzle body (5) of the valve.

5. Method according to one of Claims 1 to 3, characterized in that the valve body (5, 61) is a valve housing (61) of the valve.

## Revendications

1. Procédé de montage d'un filtre (1) sur le pourtour d'un corps d'injecteur (5, 61) délimitant en particulier un injecteur de carburant dans le sens radial vers l'extérieur, corps qui présente sur son pourtour au moins un orifice de passage (7), procédé caractérisé en ce que dans une première étape, on dispose une toile de filtre (35) sur le pourtour du corps de l'injecteur (5, 61), en ce que l'un au moins des orifices de passage (7) est recouvert par la toile de filtre (35) et en ce que dans une deuxième étape, on équipe le corps de l'injecteur (5, 61) au moins dans la zone de la toile de filtre (35) d'une injection circulaire partielle de matière plastique, pour fixer ainsi la toile de filtre (35) dans sa position par rapport au corps de l'injecteur (5, 61).

2. Procédé selon la revendication 1, dans lequel le corps de la soupape présente sur son pourtour au moins un évidement, caractérisé en ce que l'évidement (37) est rempli par l'injection circulaire de matière plastique (39).

3. Procédé selon la revendication 1 ou 2, caractérisé en ce que le corps de la soupape présente sur son pourtour au moins un aplatissement (38), qui est étroitement entouré par l'injection circulaire de matière plastique (39) du filtre (1).

4. Procédé selon l'une des revendications 1 à 3, caractérisé en ce qu'il s'agit dans le cas du corps de l'injecteur (5, 61) d'un corps d'injecteur (5) de la soupape.

5. Procédé selon l'une des revendications 1 à 3, caractérisé en ce qu'il s'agit dans le cas du corps de l'injecteur (5, 61) d'un boîtier (61).
